# FASCICULE DE BREVET EUROPEEN

(11) **EP 0 491 021 B1**
(45) Date de publication et mention de la délivrance du brevet: **30.11.1994**
(21) Numéro de dépôt: 91912204.4
(22) Date de dépôt: 12.06.1991
(51) Int. Cl.: C21B 7/06, C21B 7/12

(54) **DISPOSITIF POUR LA REFECTION RAPIDE D'UN PLACARD DE HAUT-FOURNEAU**
VORRICHTUNG ZUR SCHNELLEREN INSTANDSETZUNG DER AUSKLEIDUNG EINES HOCHOFENS
DEVICE FOR RAPIDLY REPAIRING THE HEADPLATE OF A BLAST FURNACE

(30) Priorité: 05.07.1990 FR 9008557
(43) Date de publication de la demande: 24.06.1992
(73) Titulaire: SOCIETE DES TERRES REFRACTAIRES DU BOULONNAIS, F-62152 Neufchatel-Hardelot (FR)
(72) Inventeur: MENUGE, Jacques, F-62830 Verlincthun (FR)
(74) Mandataire: Armengaud Ainé, Alain
(86) Numéro de dépôt international: FR9100470
(87) Numéro de publication internationale: WO9201071

(56) Documents cités:
- DD-A- 258 721
- DE-A- 2 510 948
- DE-U- 1 917 362

## Description

La présente invention est relative à un dispositif permettant de réaliser une réfection rapide du placard d'un haut-fourneau au niveau de l'empreinte du trou de coulée de ce haut-fourneau.

On sait que le placard d'un haut-fourneau (dénommé encore "gendarme") est soumis à une forte dégradation au niveau du trou de coulée et il est donc nécessaire d'assurer la conservation de la zone du réfractaire qui se trouve agressée au niveau du trou de coulée. La présente invention se propose d'apporter des moyens permettant de résoudre le problème ainsi posé.

La présente invention a donc pour objet un dispositif permettant d'assurer une réfection rapide d'un placard de haut-fourneau au niveau de l'empreinte du trou de coulée, caractérisé en ce qu'il comporte d'une part une virole en matériau consommable destinée à être fixée sur le nez de la boucheuse, par écrasement sur le placard du haut-fourneau au niveau du trou de coulée lors du bouchage et d'autre part une pièce en matériau réfractaire qui est préformée à l'intérieur de la virole de manière à être écrasée sur le placard par la boucheuse et à adhérer à la surface du placard constituant ainsi un revêtement réfractaire protecteur et regarnisseur.

Selon l'invention, la virole peut éventuellement comporter des encoches destinées a assurer sa fixation sur le nez de la boucheuse. Ces encoches ont de préférence une forme oblongue.

Selon la présente invention, le matériau constituant ladite pièce réfractaire est un matériau souple, carboné et à cuisson rapide.

D autres caractéristiques et avantages de la présente invention ressortiront de la description faite ci-après en reférence aux dessins annexés qui en illustrent deux modes de réalisation donnés à titre d'exemples dépourvus de tout caractère limitatif. Sur les dessins :
- la figure 1 est une vue en élévation latérale d un premier exemple de réalisation d'une virole faisant partie du dispositif selon la présente invention ;
- la figure 2 est une vue similaire à la figure 1 illustrant un second exemple de réalisation de la virole du dispositif objet de l'invention ;
- la figure 3 est une vue en coupe axiale verticale du matériau réfractaire placé dans la virole du dispositif selon l'invention et ;
- la figure 4 est une vue en coupe axiale verticale du dispositif selon l'invention comportant le mode de réalisation de la virole illustré par la figure 1.

Ainsi qu'on l'a défini ci-dessus, le dispositif objet de la présente invention est conçu de façon à assurer une réfection rapide du placard d'un haut-fourneau au niveau de l'empreinte du trou de coulée de ce dernier. Ce dispositif comprend essentiellement deux parties :
- d'une part une virole en matériau consommable dont deux exemples de réalisation sont représentés sur les figures 1 et 2 et ;
- d'autre part une pièce en un matériau réfractaire positionnée dans la virole et qui a été représentée sur la figure 3.

Dans le premier exemple de réalisation illustré par la figure 1, la virole 10 est tronconique et elle est conçue de façon à venir s'écraser sur le placard du haut-fourneau au niveau du trou de coulée lors du bouchage. Dans le second exemple de réalisation représenté sur la figure 2, la virole 10' présente les mêmes caractéristiques que celles de la virole 10 mais elle est pourvue d'encoches telles que 12, présentant de préférence une forme oblongue, comme représenté sur le dessin, de manière à assurer la fixation et le blocage du dispositif sur le nez de la boucheuse.

La pièce réfractaire 14 placée dans la virole 10 ou 10' a eté représentée sur la figure 3. Elle présente une forme extérieure tronconique et elle est munie d'un alésage axial de la manière illustrée par la figure 3. Cette pièce 14 est constituée d'un matériau réfractaire souple, carboné, à cuisson rapide. Elle est préformée de manière à pouvoir être placée à l'intérieur de la virole 10 ou 10'. A cet effet, les valeurs de ses diamètres extérieur 1 et intérieur 2 sont déterminées de manière que cette pièce réfractaire 14 vienne se positionner de façon précise à l'intérieur de la virole, comme on l'a représenté sur la figure 4. De préférence, les parois internes de l'alésage de la pièce réfractaire 14 présentent une inclinaison de 45° par rapport à l'horizontale, comme on l'a représenté sur la figure 3.

Comme on l'a précisé ci-dessus, l ensemble virole 10 ou 10' et pièce réfractaire 14, tel qu'illustré par la figure 4 est écrasé sur le placard par la boucheuse, il adhère ainsi à la surface du placard de haut-fourneau en constituant un revêtement réfractaire, protecteur et regarnisseur permettant d'assurer la conservation de la zone du réfractaire de haut-fourneau qui est agressée au niveau du trou de coulée.

## Revendications

1. Dispositif permettant d'assurer une réfection rapide d'un placard de haut-fourneau au niveau de l'empreinte du trou de coulée caractérisé en ce qu'il comporte d'une part une virole (10, 10') en matériau consommable destinée à être fixée sur le nez de la boucheuse, par écrasement sur le placard du haut-fourneau au niveau du trou de coulée lors du bouchage et d'autre part une pièce (14) en matériau réfractaire qui est préformée à l'intérieur de la virole de manière a être écrasée sur le placard par la boucheuse et à adhérer à la surface du placard constituant ainsi un revêtement réfractaire protecteur et regarnisseur.

2. Dispositif selon la revendication 1, caractérisé en ce que la virole (10') peut comporter des encoches (12) destinées à assurer sa fixation sur le nez de la boucheuse.

3. Dispositif selon la revendication 2, caractérisé en ce que lesdites encoches (12) ont une forme oblongue.

4. Dispositif selon l'une quelconque des revendications précédentes, caractérisé en ce que le matériau constituant ladite pièce réfractaire (14) est un matériau souple, carboné et à cuisson rapide.

## Claims

1. Device permitting rapid repair to a blast furnace lining at the level of the impression of the taphole, characterized in that it comprises, on the one hand, a collar (10, 10') of consumable material intended to be fixed to the nose of the plug, by crushing onto the lining of the blast furnace at the level of the taphole during plugging and, on the other hand, a piece (14) of refractory material which is preshaped to the interior of the collar so as to be crushed onto the furnace lining by the plug and to adhere to the surface of the lining, thus constituting a refractory, protective and relining facing.

2. Device according to Claim 1, characterized in that the collar (10') may comprise slots (12) intended for ensuring its fixing onto the nose of the plug.

3. Device according to Claim 2, characterized in that said slots (12) have an oblong shape.

4. Device according to any one of the preceding Claims, characterized in that the material constituting said refractory piece (14) is a flexible, carbonaceous, rapid-baking material.

## Patentansprüche

1. Vorrichtung zur schnellen Wiederinstandsetzung der Auskleidung eines Hochofens im Bereich der Vertiefung des Abstichloches,
dadurch **gekennzeichnet**,
daß sie einerseits einen Ring (10,10') aus abnutzbarem Material aufweist, der durch seine Zerquetschung auf die Auskleidung des Hochofens im Bereich des Abstichloches während des Verschließens auf der Nase des Verschlußstopfens fixiert wird, und daß sie andererseits ein Teil (14) aus feuerfestem Material aufweist, das im Inneren des Ringes auf solche Weise vorgeformt ist, daß es durch den Verschlußstopfen auf der Auskleidung zerquetscht wird, auf der Oberfläche der Auskleidung haftet und so einen feuerfesten Überzug als Schutz- und Neubelag bildet.

2. Vorrichtung gemäß Anspruch 1,
dadurch **gekennzeichnet**,
daß der Ring (10') Aussparungen (12) aufweist, mittels derer seine Befestigung auf der Nase des Verschlußstopfens sichergestellt werden kann.

3. Vorrichtung gemäß Anspruch 2,
dadurch **gekennzeichnet**,
daß diese Aussparungen (12) eine längliche Form aufweisen.

4. Vorrichtung gemäß einem der vorhergehenden Ansprüche,
dadurch **gekennzeichnet**,
daß das das feuerfeste Teile (14) bildende Material ein flexibles, kohlenstoffhaltiges und schnell einbrennendes Material ist.
